# EUROPÄISCHE PATENTSCHRIFT

(11) **EP 1 369 064 B1**
(45) Veröffentlichungstag und Bekanntmachung des Hinweises auf die Patenterteilung: **09.05.2007**
(21) Anmeldenummer: 03010986.2
(22) Anmeldetag: 16.05.2003
(51) Int. Cl.: A47G 7/06

(54) **Glaskörper**
Glass body
Corps en verre

(30) Priorität: 07.06.2002 DE 10225590; 13.05.2003 DE 10321650; 15.05.2003 DE 10322065
(43) Veröffentlichungstag der Anmeldung: 10.12.2003
(73) Patentinhaber: HERNER GLAS BERND HOFFBAUER GmbH & CO. Leuchten und Industrieglas KG, D-44628 Herne (DE)
(72) Erfinder: Hoffbauer, Bernd, 44628 Herne (DE)
(74) Vertreter: Ostriga, Sonnet, Wirths & Roche

(56) Entgegenhaltungen:
- EP-A- 1 326 047
- DE-A- 2 115 089
- DE-A- 2 555 338
- DE-U- 7 611 009
- DE-U- 7 640 933
- US-A- 4 681 236

## Beschreibung

Die Erfindung betrifft einen Glaskörper zur Verwendung als Haushaltsglas, wie Vase, Gebäckschale, Obstteller od. dgl., gemäß dem Oberbegriff des Anspruchs 1.

Ein solcher Glaskörper, der eine stoffschlüssig zusammenhängende Einheit bildet, ist mit einem Aufnahmeraum versehen, der durch Seitenwände und durch einen Boden begrenzt ist. Dem Boden gegenüberliegend, befindet sich eine Füllöffnung. Da ein solches Haushaltsglas im wesentlichen dekorativen Zwecken dient, ist die Seitenwand häufig mit Verzierungen, wie beispielsweise Schliffen oder ähnlichen Strukturen, versehen. Solche Strukturen, welche der Füllöffnung abgewandte Hinterschneidungsflächen bilden, können entweder nachträglich, z.B. durch Schleifen, oder aber während des Fertigungsprozesses durch Formen des Haushaltsglases eingebracht werden. Die Entformung solcher Strukturen ist indessen mit relativ aufwendigen Vorrichtungen und überwiegend mit spezieller aufwendiger Handarbeit verbunden.

Von der DE 199 34 609 A1 ist ein Trinkglas bekannt, dessen Seitenwand eine Einbuchtung aufweist, die mit einem insbesondere farbigen Kunststoff, wie Epoxyd- oder Polyestergießharz, außerflächenbündig ausgefüllt ist.

Von der DE 21 15089A1 ist ein Leuchtenkörper aus gebranntem Ton bekannt, in dessen Seitenwand nach einer ersten Brennstufe, dem Schrühbrand, Bohrlöcher eingebracht werden. Nach erfolgtem Fertigbrand werden flache Glaskörper als Lichtdurchtrittsöffnungen innerhalb der Bohrlöcher verklebt. Diese spezielle Keramiktechnik stellt für den mit der Glasherstellung befassten Fachmann ein abgelegenes fremdes Fachgebiet dar, dem er keine Anregungen entnimmt.

Aus der DE-U-76 11 009 ist ein Glasgefäß bekannt, bei welchem auf der Außenseite der Gefäßwand mindestens eine sich zur Gefäßmittelachse hin querschnittsmäßig verjüngende Sackloch-Bohrung mit Kegelform vorgesehen ist. In der Bohrung ist ein Edelstein befestigt, der einen zylindrischen oder kegelstumpfförmigen Vorderwandabschnitt und einen konischen Hinterwandabschnitt aufweist. Mit dem konischen Hinterwandabschnitt ist der Edelstein in der Bohrung der Gefäßwand befestigt, z. B. eingekittet. Um Spannungen in der Gefäßwand zu vermeiden, sind in die Wandfläche der Bohrung mehrere Umfangsrillen eingebracht, die beispielsweise mit einer Diamantnadel eingeritzt werden. Die Rillen nehmen dann einen Teil des Kittes auf, so dass auf diese Weise Spannungen vermieden werden. Nachteil des Gegenstandes der DE-U-76 11 009 ist, dass das nachträgliche Anbringen des Edelsteines am Glaskörper deutlich erkennbar ist. Darüber hinaus ist die Herstellung des Glasgefäßes aufwendig.

Der Erfindung liegt deshalb die Aufgabe zugrunde, ein dekoratives Haushaltsglas zu schaffen, welches mit vielgestaltigen dekorativen Strukturen versehen werden kann, das aber dennoch eine einfache und kostengünstige Fertigung ermöglicht.

Die Erfindung wird gelöst durch die Merkmale des unabhängigen Anspruchs 1 und die Merkmale des unabhängigen Anspruchs 10.

Der Vorteil des erfindungsgemäßen Haushaltsglases besteht darin, dass letzteres auf einfache Weise maschinell gefertigt werden kann und anschließend dekorative Einsätze unterschiedlichster Art in das Glas eingebracht werden. Dies geschieht, indem an den mit Dekorationen zu versehenden Stellen Durchbrüche in das Glas eingebracht werden und darin anschließend dekorative Körper, die insbesondere aus Glas bestehen können, eingebracht werden.

In einer ersten Ausführungsform wird die Außenkontur des dekorativen Körpers zumindest teilweise von der rahmenartigen Laibung umgriffen. Die rahmenartige Laibung stellt somit eine Anlagefläche für den dekorativen Körper dar, an die dieser angelegt und befestigt werden kann.

In einer weiteren Ausführungsform ist der dekorative Körper innerhalb des Durchbruchs befestigt. Diese Ausführungsform hat den Vorteil, dass der Durchbruch auf einfache Weise beispielsweise durch eine Bohrung herzustellen ist.

Eine weitere Ausgestaltung der Erfindung sieht vor, dass zwischen der Außenkontur des dekorativen Körpers und der rahmenartigen Laibung des Durchbruchs ein Spalt gebildet ist. Der dekorative Körper muss auf diese Weise nicht exakt an die Außenkontur des Durchbruchs angepasst sein, was einen fertigungstechnischen Vorteil darstellt. Zudem stellt der Spalt einen Raum für Befestigungselemente zur Verfügung.

Gemäß einer weiteren Ausführungsform ist der dekorative Körper an der Außenfläche der Seitenwand gehalten. Auch mit Hilfe dieser Ausführungsform muss die Außenkontur des Durchbruchs nicht exakt an den dekorativen Körper angepasst sein. Zusätzlich bildet die äußere Randfläche des Durchbruchs eine Gegenfläche zum Verkleben mit der Randfläche des dekorativen Körpers. Auch diese Ausgestaltung der Erfindung bietet die Möglichkeit einer einfachen Herstellung.

Gemäß einer weiteren Ausgestaltung ragt ein Teilvolumen des dekorativen Körpers vom Durchbruch her in den von der Innenwandfläche der Seitenwand zumindest teilweise begrenzten Glaskörperinnenraum hinein. Es können damit symmetrische Körper mit vorteilhaften dekorativen Effekten an dem Haushaltsglas angebracht werden, die in ihrer Form nicht eingeschränkt sind.

Eine weitere Ausgestaltung sieht vor, den dekorativen Körper innerhalb der rahmenartigen Laibung des Durchbruchs mittels mindestens eines Aufhängeelements beweglich zu befestigen. Wird das Glas gar nicht oder nur bis unterhalb des dekorativen Körpers gefüllt, so ist es auf diese Weise möglich, den dekorativen Körper beweglich zu befestigen und damit einen besonderen, durch die Bewegung des Körpers hervorgerufenen, Effekt zu erzielen.

Nach einer weiteren Ausgestaltung der Erfindung ist der dekorative Körper mittels einer mit insbesondere klar durchsichtigem Kleber gefüllten Klebefuge in oder an der Laibung des Durchbruchs befestigt. Hierdurch wird ein besonders einfaches Anbringen des dekorativen Körpers erreicht, wobei die Befestigung unsichtbar erfolgen kann.

Obwohl der Durchbruch auch eine beispielsweise mittels Wasserstrahltechnik hergestellte Bohrung polygonalen Querschnitts sein kann, ist eine Bohrung mit kreisförmigem Querschnitt besonders zweckmäßig, weil sich diese mit einfachen Bohrwerkzeugen, beispielsweise mittels Korundbohrer, herstellen lässt.

Um den dekorativen Körper im Hinblick auf die angrenzende Innen- und/oder Außenwandfläche der Seitenwand recht unauffällig einsetzen und verkleben zu können, hat es sich als vorteilhaft herausgestellt, dass die Laibung eine konische Fläche bildet.

In weiterer Ausgestaltung der Erfindung setzt die konische Fläche an der Außenwandfläche der Seitenwand an und konvergiert bezüglich der Mitte des Durchbruchs zum Aufnahmeraum hin.

Hierbei ist es besonders zweckmäßig, dass die Kontur der Grenzlinie zwischen Außenwandfläche und konischer Fläche an die Kontur des dekorativen Köpers angepasst ist. Wenn also die Kontur des dekorativen Körpers einem Polygon, wie z.B. einem gleichseitigen Polygon, wie Sechs- oder Achteck folgt, erhält die vorerwähnte Grenzlinie zwischen Außenwandfläche und konischer Fläche exakt denselben Verlauf.

Letzteres kann beispielsweise entsprechend weiteren Erfindungsmerkmalen dadurch geschehen, dass die konische Fläche durch Strahlen mittels abrasiver Strahlpartikel, wie Quarzsand oder Korund, innerhalb einer Strahlpartikel-Schutzfolien-Maske erzeugt wird.

Weitere Vorteile ergeben sich aus der nachfolgenden Beschreibung eines Ausführungsbeispiels. Es zeigen:
Fig. 1 eine Ansicht des erfindungsgemäßen Haushaltsglases mit zwei in eine Öffnung der Seitenwand eingeklebten dekorativen Körpern,
Fig. 2 eine vergrößerte Schnittdarstellung entsprechend der in Fig. 1 mit II bezeichneten Einkreisung,
Fig. 3 in Anlehnung an die Schnittdarstellung gemäß Fig. 2 eine weitere Ausführungsform und
Fig. 4A mit Fig. 4B - Fig. 6A mit Fig. 6B eine besondere Art und Weise der Herstellung des erfindungsgemäßen Glaskörpers.

In den Zeichnungen ist ein Haushaltsglas insgesamt mit der Bezugsziffer 10 bezeichnet.

Das Haushaltsglas 10 weist eine Seitenwand 11, einen Boden 12, eine Füllöffnung O sowie einen Aufnahmeraum 13 auf. Das Haushaltsglas 10 mit Seitenwand 11 und Boden 12 bildet eine stoffschlüssig zusammenhängende Hohlkörper-Einheit. Die Seitenwand 11 des Haushaltsglases 10 ist von einer klar durchsichtigen Glasschicht gebildet und mit zwei versetzt angeordneten fensterartigen Durchbrüchen 14 versehen. Die Durchbrüche 14 sind von einer rahmenartigen Laibung 15 begrenzt.

Gemäß Fig. 2 ist ein dekorativer Körper 16 auf die Außenfläche 17 der Seitenwand 11 aufgesetzt und zum Durchbruch 14 ausgerichtet. Der dekorative Körper 16 ist dabei, mit einem Randbereich 18 an der Außenfläche 17 der Seitenwand 11 angrenzend, an der Laibung 15 des Durchbruchs 14 befestigt. Der dekorative Körper 16 weist Schliffflächen 22 auf, die unterschiedliche Größe und Gestalt besitzen. Schliffflächen 22A bilden dabei der Füllöffnung O abgewandte Hinterschneidungsflächen.

Ein Teilbereich 19 des dekorativen Körpers 16 durchgreift den Durchbruch 14 und ragt über die Innenwand 20 der Seitenwand 11 in den Aufnahmeraum 13 hinein. Ein anderer Teilbereich 27 des Körpers 16 ragt nach außen über die Außenmantelfläche 17 vor. Ein Randbereich 18 des dekorativen Körpers 16 steht über einen Randbereich 23 des Durchbruchs 14 in der Seitenwand 11 hinaus. Dabei ist zwischen dem Randbereich 18 des dekorativen Körpers 16 und dem Randbereich 23 der Öffnung 14 eine Klebefuge 26 gebildet, in der eine Klebstoffschicht 21 aus einem klar durchsichtigen Kleber angeordnet ist.

Gemäß Fig. 3 ist der dekorative Körper 16 mittels eines Aufhängeelementes 24, welches nicht dargestellte Bohrungen im dekorativen Körper sowie im Randbereich 23 des Durchbruchs 14 durchgreift an der Seitenwand 11 des Haushaltsglases 10 befestigt. Zwischen der Außenkontur 25 des dekorativen Körpers 16 und der Laibung 15 befindet sich bei dieser Ausführungsform ein Spalt.

Zur Verdeutlichung unterschiedlicher Fertigungsstufen ist in den Fig. 4A - 6A jeweils eine Ansicht von außen auf einen Teilbereich 10A des Glaskörpers 10A einschließlich des jeweils diesbezüglichen Längsschnitts entsprechend den Fig. 4B - 6B dargestellt.

Gemäß den Fig. 4A und 4B wird in den Teilbereich 10A ein kreisrunder Durchbruch 14 hergestellt, zweckmäßig mittels eines mechanischen Bohrwerkszeugs, wie z.B. mittels eines Korundbohrers.

Sodann wird gemäß den Fig. 5A und 5B eine selbstklebende Strahlmittel-Schutzfolien-Maske 30 auf das Bearbeitungsfeld des Teilbereichs 10A aufgeklebt. Die Schutzfolien-Maske 30 weist eine Aussparung 31 auf, welche die Kontur 32 eines gleichseitigen Polygons, und zwar eines gleichseitigen Achtecks, besitzt.

Die Schutzfolien-Maske 30 besteht aus einer PVC-Copolymerfolie, welche gegen mineralische Strahlmittel, wie Quarzsand oder Korund, widerstandsfähig ist, so dass nur der Bereich zwischen der eigentlichen Bohrungslaibung 33 und der Innenkontur 32 der Maske 30 vom Strahlmittel beaufschlagt wird. Auf diese Weise entsteht eine Innenkonusfläche 28, welche die Innenkonusfläche eines Kegelstumpfs darstellt, deren weitester Bereich von der Kontur 32 begrenzt ist, welche zugleich die Grenzlinie 29 zwischen der Außenwandfläche 17 und der konischen Fläche 28 darstellt.

Da die Grenzlinie 29 der Außenkontur 25 des dekorativen Körpers 16 entspricht, kann ein Einkleben des dekorativen Körpers in den Durchbruch 14 so unauffällig erfolgen, dass der Betrachter den Eindruck einer übergangslosen Fügung gewinnt.

## Patentansprüche

1. Glaskörper (10) zur Verwendung als Haushaltsglas, wie Vase, Gebäckschale, Obstteller od. dgl., mit einem Aufnahmeraum (13), welcher durch mindestens eine Seitenwand (11) und durch einen Boden (12) begrenzt ist, sowie mit einer dem Boden (12) gegenüberliegenden Füllöffnung (O), wobei der Glaskörper (10) eine stoffschlüssig zusammenhängende Hohlkörper-Einheit bildet und wobei die Seitenwand (11) mindestens einen dekorativen Körper (16) aufweist, welcher jeweils mit einem Teilvolumen (27, 19) aus der Außenwandfläche (17) und/oder aus der Innenwandfläche (20) der Seitenwand (11) herausragt und dabei der Füllöffnung (O) abgewandte Hinterschneidungsflächen (22A) bildet, **dadurch gekennzeichnet, dass** die mindestens teilweise klardurchsichtige Seitenwand (11) mindestens einen in den fertigen Glaskörper (10) eingebrachten, mit einer rahmenartigen Laibung (15) versehenen, Durchbruch (14) aufweist, in welchem der ein gesondertes Bauteil bildende und aus einem klardurchsichtigen Werkstoff bestehende dekorative Körper (16) angeordnet ist welcher gegebenenfalls mit prismenähnlichen Teilflächen (22) versehen ist und den Durchbruch (14) im wesentlichen ausfüllt, wobei der dekorative Körper (16) mittels einer mit klardurchsichtigem Kleber (21) gefüllten Klebefuge (26) in oder an der Laibung (15) des Durchbruchs (14) befestigt ist.

2. Glaskörper nach Anspruch 1, **dadurch gekennzeichnet, dass** die Außenkontur (25) des dekorativen Körpers (16) zumindest teilweise von der rahmenartigen Laibung (15) umgriffen ist.

3. Glaskörper nach Anspruch 2, **dadurch gekennzeichnet, dass** der dekorative Körper (16) innerhalb des Durchbruchs (14) befestigt ist.

4. Glaskörper nach einem der Ansprüche 1 bis 3, **dadurch gekennzeichnet, dass** der dekorative Körper (16) an der Außenwandfläche (17) der Seitenwand (11) gehalten ist.

5. Glaskörper nach einem der vorangehenden Ansprüche, **dadurch gekennzeichnet, dass** der dekorative Körper (16) mit einem Teilbereich (18) an der Außenwandfläche (17) der Seitenwand (11) benachbart des Durchbruchs (14) angeordnet ist und dabei einen Randbereich (23) des Durchbruchs (14) übergreift, wobei sich zwischen dem Teilbereich (18) des dekorativen Körpers (16) und dem Randbereich (23) des Durchbruchs (14) die Klebefluge (26) befindet.

6. Glaskörper nach einem der vorangehenden Ansprüche, **dadurch gekennzeichnet, dass** die Laibung (15) eine konische Fläche (28) bildet.

7. Glaskörper nach Anspruch 6, **dadurch gekennzeichnet, dass** die konische Fläche (28) an der Außenwandfläche (17) der Seitenwand (11) ansetzt und bezüglich der Mitte des Durchbruchs (14) zum Aufnahmeraum (13) hin konvergiert.

8. Glaskörper nach Anspruch 7, **dadurch gekennzeichnet, dass** die Kontur einer Grenzlinie (29) zwischen Außenmantelfläche (17) und konischer Fläche (28) an die Kontur des dekorativen Körpers (16) angepasst ist.

9. Glaskörper nach einem der Ansprüche 6 bis 8, **dadurch gekennzeichnet, dass** die konische Fläche (28) durch Strahlen mittels abrasiver Strahlpartikel, wie Quarzsand oder Korund, innerhalb einer Schutzfolien-Maske (30) erzeugt ist.

10. Glaskörper (10) nach dem Oberbegriff des Anspruchs 1, **dadurch gekennzeichnet, dass** die Seitenwand (11) mindestens einen in den fertigen Glaskörper (10) eingebrachten, mit einer rahmenartigen Laibung (15) versehenen, Durchbruch (14) aufweiset, in welchem der ein gesondertes Bauteil bildende dekorative Körper (16) angeordnet ist, welcher gegebenenfalls mit prismenähnlichen Teilflächen (22) versehen ist und den Durchbruch (14) im wesentlichen ausfüllt, wobei der dekorative Körper (16) innerhalb der rahmenartigen Laibung (15) des Durchbruchs (14) mittels mindestens eines Aufhängeelements (24) beweglich befestigt ist.

11. Glaskörper nach einem der vorangehenden Ansprüche, **dadurch gekennzeichnet, dass** zwischen der Außenkontur (25) des dekorativen Körpers (16) und der rahmenartigen Laibung (15) des Durchbruchs (14) ein Spalt gebildet ist.

12. Glaskörper nach einem der vorangehenden Ansprüche, **dadurch gekennzeichnet, dass** der Boden (12) fest mit einem Standfuß verbunden ist.

13. Glaskörper nach einem der vorangehenden Ansprüche, **dadurch gekennzeichnet, dass** der dekorative Körper aus Glas besteht.

14. Glaskörper nach einem der vorangehenden Ansprüche, **dadurch gekennzeichnet, dass** der Durchbruch (14) eine Bohrung ist.

15. Glaskörper nach Anspruch 14, **dadurch gekennzeichnet, dass** der Durchbruch (14) eine Bohrung mit kreisrundem Querschnitt ist.

## Claims

1. A glass article (10) for use as domestic glassware, such as a vase, pastry dish, fruit bowl or the like, having a receiving space (13) which is delimited by at least one side wall (11) and a base (12), and having a filling opening (O) which is on the opposite side to the base (12), the glass article (10) forming a hollow article unit which has material cohesion and the side wall (11) having at least one decorative element (16) which projects by means of a respective part of its volume (27, 19) out of the outer wall surface (17) and/or out of the inner wall surface (20) of the side wall (11) and in so doing forms undercut surfaces (22A) remote from the filling opening (O), **characterised in that** the at least partly transparent side wall (11) has at least one aperture (14) which is made in the finished glass article (10) and is provided with a frame-like intrados (15) and in which the decorative article (16) made from a transparent material and forming a separate component is arranged, this article (16) optionally being provided with prism-type facets (22) and substantially filling the aperture (14), with the decorative article (16) being secured in or on the intrados (15) of the aperture (14) by means of a glueline (26) filled with transparent adhesive (21).

2. A glass article according to Claim 1, **characterised in that** the external contour (25) of the decorative article (16) is at least partly surrounded by the frame-like intrados (15).

3. A glass article according to Claim 2, **characterised in that** the decorative article (16) is secured within the aperture (14).

4. A glass article according to one of Claims 1 to 3, **characterised in that** the decorative article (16) is held on the outer wall face (17) of the side wall (11).

5. A glass article according to one of the preceding claims, **characterised in that** the decorative article (16) is arranged with a partial region (18) at the outer wall face (17) of the side wall (11) adjacent to the aperture (14) and at the same time reaches over an edge region (23) of the aperture (14), with the glueline (26) being located between the partial region (18) of the decorative article (16) and the edge region (23) of the aperture (14).

6. A glass article according to one of the preceding claims, **characterised in that** the intrados (15) forms a conical face (28).

7. A glass article according to Claim 6, **characterised in that** the conical face (28) begins at the outer wall face (17) of the side wall (11) and converges on the centre of the aperture (14) towards the receiving space (13).

8. A glass article according to Claim 7, **characterised in that** the contour of a limit line (29) between the outer surface (17) and the conical face (28) is adapted to the contour of the decorative article (16).

9. A glass article according to one of Claims 6 to 8, **characterised in that** the conical face (28) is created by blasting with abrasive blasting particles such as quartz sand or corundum, within a protective film mask (30).

10. A glass article (10) according to the precharacterising clause of Claim 1, **characterised in that** the side wall (11) has at least one aperture (14) which is made in the finished glass article (10) and is provided with a frame-like intrados (15) and in which the decorative article (16) forming a separate component is arranged, this article (16) optionally being provided with prism-type facets (22) and substantially filling the aperture (14), with the decorative article (16) being secured in movable manner within the frame-like intrados (15) of the aperture (14) by means of at least one suspension element (24).

11. A glass article according to one of the preceding claims, **characterised in that** a gap is formed between the external contour (25) of the decorative article (16) and the frame-like intrados (15) of the aperture (14).

12. A glass article according to one of the preceding claims, **characterised in that** the base (12) is fixedly connected to a foot.

13. A glass article according to one of the preceding claims, **characterised in that** the decorative article is made from glass.

14. A glass article according to one of the preceding claims, **characterised in that** the aperture (14) is a bore.

15. A glass article according to Claim 14, **characterised in that** the aperture (14) is a bore with a circular cross-section.

## Revendications

1. Corps en verre (10), pour utilisation en tant que verre domestique, tel que vase, moule à gâteau, plateau de fruits ou analogue, avec un espace de logement (13) délimité par au moins une paroi latérale (11) et un fond (12) et avec une ouverture de remplissage (O) opposée au fond (12), le corps en verre (10) formant un ensemble de corps en verre cohérent, par une liaison par la matière, et la paroi latérale (11) présentant au moins un corps (16) décoratif, ressortant respectivement, par un volume partiel (27, 19), hors de la surface de paroi extérieure (17) et/ou hors de la surface de paroi intérieure (20) de la paroi intérieure (11), et forme alors des faces à contre-dépouille (22A) opposées à l'ouverture de remplissage (O), **caractérisé en ce que** la paroi latérale (11) au moins partiellement transparente présente au moins un passage (14), ménagé dans le corps en verre (10) achevé et muni d'une embrasure (15) en forme de cadre, passage dans lequel est disposé le corps (16) décoratif formant un composant séparé et composé d'un matériau transparent, qui est muni, le cas échéant, de faces partielles (22) analogues à des prismes et remplit pratiquement le passage (14), sachant que le corps (16) décoratif est fixé dans, ou sur, l'embrayage (15) du passage (14), au moyen d'un joint adhésif (26) rempli d'un adhésif (21) transparent.

2. Corps en verre selon la revendication 1, **caractérisé en ce que** le contour extérieur (25) du corps (16) décoratif est entouré au moins partiellement par l'embrasure (15) du genre d'un cadre.

3. Corps en verre selon la revendication 2, **caractérisé en ce que** le corps (16) décoratif est fixé à l'intérieur du passage (14).

4. Corps en verre selon l'une des revendications 1 à 3, **caractérisé en ce que** le corps (16) décoratif est maintenu sur la surface de paroi extérieure (17) de la paroi latérale (11).

5. Corps en verre selon l'une des revendications précédentes, **caractérisé en ce que** le corps (16) décoratif, par une zone partielle (18), est disposé sur la face de paroi extérieure (17) de la paroi latérale (11), au voisinage du passage (14), et entoure alors une zone de bordure (23) du passage (14), sachant que le joint adhésif (26) se trouve entre la zone partielle (18) du corps (16) décoratif et la zone de bordure (23) du passage (14).

6. Corps en verre selon l'une des revendications précédentes, **caractérisé en ce que** l'embrasure (15) forme une surface (28) conique.

7. Corps en verre selon la revendication 6, **caractérisé en ce que** la surface (28) conique s'applique sur la face de paroi extérieure (17) de la paroi latérale (11) et converge par rapport au centre du passage (14), en évoluant vers l'espace de logement (13).

8. Corps en verre selon la revendication 7, **caractérisé en ce que** le contour d'une ligne limite (29), entre surface d'enveloppe extérieure (17) et la surface conique (28), est adapté au contour du corps (16) décoratif.

9. Corps en verre selon l'une des revendications 6 à 8, **caractérisé en ce que** la face (28) conique est produite par projection au moyen de particules de projection abrasives, tel que du sable en quartz ou du corindon, à l'intérieur d'un masque de feuille protectrice (30).

10. Corps en verre (10) selon le préambule de la revendication 1, **caractérisé en ce que** la paroi latérale (11) présente un passage (14), ménagé dans le corps en verre (10) achevé et muni d'une embrasure (15) du genre d'un cadre, passage dans lequel le corps (16) décoratif, formant un composant séparé, est disposé et est muni le cas échéant de faces partielles (22) analogues à des prismes et remplit pratiquement le passage (14), sachant que le corps (16) décoratif est fixé de façon mobile à l'intérieur de l'embrasure (15) du genre d'un cadre du passage (14), à 'l'aide d'au moins un élément d'accrochage (24).

11. Corps en verre selon l'une des revendications précédentes, **caractérisé en ce qu'**un intervalle est formé, entre le contour extérieur (25) du corps (16) décoratif et l'embrasure (15), du genre d'un cadre, du passage (14).

12. Corps en verre selon l'une des revendications précédentes, **caractérisé en ce que** le fond (12) est relié rigidement à un pied de pose.

13. Corps en verre selon l'une des revendications précédentes, **caractérisé en ce que** le corps décoratif est formé de verre.

14. Corps en verre selon l'une des revendications précédentes, **caractérisé en ce que** le passage (14) est un perçage.

15. Corps en verre selon la revendication 14, **caractérisé en ce que** le passage (14) est un perçage à section transversale en forme de cercle.
